# FASCICULE DE BREVET EUROPEEN

(11) **EP 0 288 537 B1**
(45) Date de publication et mention de la délivrance du brevet: **28.08.1991**
(21) Numéro de dépôt: 87907511.7
(22) Date de dépôt: 02.11.1987
(51) Int. Cl.: E01F 13/00

(54) **BARRIERE ANTI INTRUSION MODULAIRE**
MODULÄR AUSGEBILDETE, EIN EINDRINGEN VERHINDERNDE SCHRANKE
MODULAR ANTI-INTRUSION BARRIER

(30) Priorité: 04.11.1986 FR 8615444
(43) Date de publication de la demande: 02.11.1988
(73) Titulaire: MOTHE, Gérard, F-33200 Bordeaux-Cauderan (FR)
(72) Inventeur: MOTHE, Gérard, F-33200 Bordeaux-Cauderan (FR)
(74) Mandataire: Thébault, Jean-Louis
(86) Numéro de dépôt international: FR8700432
(87) Numéro de publication internationale: WO8803582

(56) Documents cités:
- DE-U- 8 605 666
- FR-A- 1 102 070
- FR-A- 2 166 237
- FR-A- 2 586 127
- GB-A- 2 032 983
- NL-A- 8 204 614
- US-A- 2 175 636
- US-A- 4 318 079
- US-A- 4 354 771
- US-A- 4 554 695
- US-A- 4 576 507
- US-A- 4 576 509
- US-A- 4 577 991
- US-A- 4 630 395
- US-A- 4 669 912

## Description

La présente invention concerne une barrière anti-intrusion modulaire du type comprenant une barrière d'arrêt normalement en position abaissée et dont le relevage est commandé par le franchissement d'un véhicule terrestre non autorisé.

Une telle barrière est décrite dans le US-A-4318079.

La barrière selon l'invention permet un renforcement infranchissable des accès existants ou à créer, sans installation particulière.

Elle est simplement posée sur le sol ― éventuellement brochée dans celui-ci si cela est rendu nécessaire en raison des caractéristiques des véhicules susceptibles de la franchir.

Sa très faible épaisseur ne constitue pas un obstacle à la marche de véhicules, mais concourt à leur ralentissement en cas de passage autorisé.

Elle est constitué d'éléments modulaires accostables, assemblés en fonction de la dimension de l'accès à protéger, reliés entre eux par une commande des dispositifs de manoeuvre.

Les contrôles d'accès de zones déterminées sont effectués actuellement par différents systèmes:

Barrières à bras levants articulés sur un axe horizontal.

Portails à un ou plusieurs battants pivotant sur un axe vertical.

Portails coulissants, etc.

Ces barrières de contrôle sont complétées pour être efficaces par des barrages du type: herses, barrages butoirs, fosses, etc qui nécessitent pour être installés des travaux de génie civil importants, une alimentation en énergie pour leur mise en action, et une action des gardiens pour intervention contre les véhicules intrus.

D'autre part le temps de réaction de ces systèmes est lent ce qui diminue leur efficacité réelle.

La conception de la Barrière Anti Intrusion Modulaire réduit au minimum le temps de réaction contre les véhicules intrus (environ 1/10 de seconde) en utilisant l'énergie du véhicule intrus, SANS intervention des gardiens.

La barrière selon l'invention présente les caractéristiques de la revendication 1. Des modifications préférentielles sont décrites dans les revendications dépendantes.

La Barrière Anti Intrusion Modulaire, comportant, dans un ensemble unique, à la fois, la barrière de contrôle d'accès et la barrière d'arrêt, reliés entre elles par une liaison mécanique de déclenchement, libérant l'énergie stockée dans des ressorts de forte puissance qui actionnent la barrière d'arrêt, permet, une fois armée, une action instatannée de très forte puissance.

Elle est constituée par un bâti résistant mécano-soudé (1) de faible épaisseur, sur le dessus duquel circulent les véhicules qui y accèdent par l'intermédiaire de rampes.

Sur ce bâti (1) une herse métallique (2) à deux ou plusieurs bras est articulée par un axe (3). Ces bras sont écartés et reliés entre eux comme ceux d'un rateau par un platellage.

Une encoche (4), usinée dans les bras, les maintient horizontaux sous l'action du verrou (7) s'opposant à l'action du ressort (5) comprimé qui tend à repousser la herse (2) en position verticale.

Une butée réglable (6) limite le débattement de la herse (2) à l'angle désiré.

Le verrou (7) subit la poussée du ressort (8) en appui sur le bâti (1) et est ainsi poussé au fond de l'encoche (4). L'extrémité opposée à l'encoche repousse l'articulation de la béquille (9) en butée dans la glissière (10) par l'intermédiaire du poussoir (18).

Cette béquille (9) est articulée sur l'axe (17) pouvant coulisser dans la glissière (10) solidaire du bâti (1), et est soumise à l'action du ressort (12) qui tend à la mettre en position inclinée vers le bas. Les mouvements de la béquille (9) sont controlés par l'opérateur à l'aide du levier de manoeuvre (11) ramené en position par le ressort (12). L'ensemble 9-11-12-17 est dénommé liaison mécanique de déclenchement.

Le levier de manoeuvre (14) positionne verticalement ou horizontalement la barrière de contrôle (13) autorisant ou interdisant le passage des véhicules entrainant dans son mouvement et articulée sur l'axe (15) une béquille (16) qui coulisse sur le fond du bâti (1) et peut venir en contact avec la béquille (9) lorsque cette dernière est en position repos sous l'action du ressort (12) sans action du gardien.

Le fonctionnement est le suivant:

L'opérateur dispose des leviers (14) barrière de contrôle et (11) liaison mécanique de déclenchement.

La barrière est au repos, barrière (13) à la verticale.

### Armement du système:

La barrière de contrôle (13) étant en position verticale de repos par l'intermédiaire du levier (14). Par action verticale sur la herse métallique (2) le ressort (5) est contraint jusqu'à l'enclenchement du verrou (7) dans l'encoche (4) le système est alors armé. La herse métallique (2) étant encastrée horizontalement dans le bâti (1) et verrouillé par le verrou (7).

Le gardien peut alors procéder au contrôle de l'accès en utilisant les leviers (11) et (14).

### Contrôle: véhicule autorisé

La barrière de contrôle (13) est en position verticale par action du gardien sur le levier (14), l'accès est interdit.

Dans le cas ou le passage du véhicule est autorisé, l'opérateur agit dans un premier temps sur le levier (11) qui soulève la béquille (9) neutralisant le contact avec la béquille puis, dans un second temps, rabat la barrière de contrôle (13) par action sur le levier (14).

Rien ne s'oppose alors au passage du véhicule.

### Véhicule hostile ― passage véhicule non autorisé

La barrière (13) est en position verticale.

Aucune action de l'opérateur.

En cas de franchisssement non-autorisé, le renversement par le véhicule instrus de la barrière de contrôle (13) entraine la compression de la béquille (9) par l'intermèdiaire de la béquille (16).

La béquille (9) déplace le poussoir (18) qui par action sur le verrou (7) libère la herse (2) laquelle tend à à se mettre en position verticale sous l'effet du ressort (5) mais est limitée dans son évolution par la butée (6). La herse (2) s'oppose alors de façon efficace au passage du véhicule intrus.

## Revendications

1. Barrière anti-intrusion du type comprenant une barrière d'arrêt (2) normalement en position abaissée et dont le relevage est commandé par le franchissement d'un véhicule terrestre non autorisé, caractérisé en ce qu'elle est constituée d'un bâti plat horizontal regroupant, d'une part, ladite barrière d'arrêt, d'autre part, une barrière de contrôle d'accès (13) en amont de la barrière d'arrêt et, enfin, interposée entre lesdites barrières (2, 13), une liaison mécanique de déclenchement (9, 11, 17, 18) susceptible d'être mise, soit en position d'armement, soit en position de désarmement et qui, une fois armée, est capable, lors du renversement de la barrière de contrôle d'accès, de commander, par une action instantanée et de très forte puissance, le relevage de ladite barrière d'arrêt (2).

2. Barrière anti-intrusion selon la revendication 1, caractérisée en ce que ladite liaison mécanique de déclenchement est constituée d'un poussoir (18) mobile horizontalement, dont une extrémité est susceptible de déverrouiller un verrou (7) de retenue de la barrière d'arrêt (2) en position abaissée et dont l'autre extrémité est articulée sur une béquille (9) susceptible d'occuper, sous l'action d'un levier (11), une position relevée de mise hors service ou une position abaissée d'armement pour laquelle elle est susceptible d'être sollicitée directement par une béquille mobile (16) solidaire de la barrière de contrôle d'accès (13) lors de l'abaissement de cette dernière, en sorte d'entraîner instantanément, suite à un renversement en force de la barrière de contrôle, le déverrouillage dudit verrou (7) et donc le relevage de la barrière d'arrêt (2) sous l'action d'un ressort mécanique puissant (5).

3. Barrière anti-intrusion suivant la revendication 2, caractérisée en ce que ladite béquille (9) de la liaison mécanique de déclenchement est sollicitée en permanence par un ressort (12) dans ladite position d'armement.

4. Barrière anti-intrusion suivant la revendication 2 ou 3, caractérisée en ce que la barrière de contrôle d'accès (13) et la béquille associée (16) sont commandables par un levier (14).

## Patentansprüche

1. Einfahrt verhindernde Schranke vom Typ umfassend eine Halteschranke (2), die normalerweise gesenkt ist und deren Heben gesteuert wird durch das Überfahren eines nicht zugelassenen terrestrischen Fahrzeuges, **dadurch gekennzeichnet**, daß sie gebildet wird von einem flachliegenden Rahmen, unterbringend einerseits die Halteschranke, andererseits eine Zutrittskontrollschranke (13) stromaufwärts der Halteschranke und schließlich eingebaut zwischen den Schranken (12, 13) eine mechanische Auslösungsverbindung (9, 11, 17, 18) einstellbar entweder in Spann- oder Entspannstellung und die, einmal gespannt, geeignet ist zur Zeit des Umlegens der Zutrittskontrollbarriere durch momentane Wirkung und sehr hoch belastbar das Heben der Halteschranke (2) zu steuern.

2. Einfahrt verhindernde Schranke nach Anspruch 1, dadurch gekennzeichnet, daß die mechanische Auslösungsverbindung gebildet wird von einem horizontal bewegbaren Stößel (18), dessen eines Ende geeignet ist zum Freigeben eines Zurückhalteverschlusses (7) der Halteschranke (2) in gesenkter Stellung und dessen anderes Ende angelenkt ist an eine Klinke (9), geeignet zum Besetzen unter der Wirkung eines Hebels (11), eine aufgestellte Stellung der Außerbetriebsetzung oder eine gesenkte Stellung der Spannung, für die sie belastbar ist direkt durch eine bewegbare Klinke (16), die fest verbunden ist mit der Zutrittskontrollschranke (13), zur Zeit des Absenkens der letzteren durch momentanes Mitnehmen folgend auf ein gewaltsames Umlegen mit Kraft der Steuerschranke, das Freigeben des Verschlusses (7) und folglich das Heben der Halteschranke (2) unter der Wirkung einer mechanisch leistungsfähigen Feder (5).

3. Einfahrt verhindernde Schranke nach Anspruch 2, dadurch gekennzeichnet, daß die Klinke (9) der mechanischen Auslösungsverbindung durch eine Feder (12) dauernd in der Spannstellung belastet ist.

4. Einfahrt verhindernde Schranke nach Anspruch 2 oder 3, dadurch gekennzeichnet, daß die Zutrittskontrollschranke (13) und die zugeordnete Klinke (16) durch einen Hebel (14) betätigbar sind.

## Claims

1. An anti-trespass barrier of the kind comprising a stop barrier (2) normally in the lowered position and raised when actuated by an unauthorized land vehicle crossing it, the barrier being characterized in that it comprises a flat horizontal frame containing the stop barrier, an entry monitoring barrier (13) upstream of the stop barrier and a mechanical triggering connection (9, 11, 17, 18) interposed between the barriers (2, 13) and adapted to be put into the loaded or unloaded position and, when loaded, being adapted when the entry monitoring barrier is pushed over, to raise the stop barrier (2) by instantaneous, very powerful action.

2. An anti-trespass barrier according to claim 1, characterized in that the mechanical triggering connection is a horizontally moveable push rod (18) one end of which is adapted to release a bolt (7) retaining the stop barrier (2) in the lowered position, whereas the other end of the push rod is pivoted to a prop (9) adapted, under the action of a lever (11), to occupy a raised inoperative position or a lowered loaded position in which it can be directly acted upon by a moveable prop (16) secured to the entry monitoring barrier (13) when the last-mentioned barrier is lowered, so that when the monitoring barrier is forcibly pushed over, the bolt (7) is instantaneously released and consequently the stop barrier (2) is raised by action of a powerful mechanical spring (5).

3. An anti-trespass barrier according to claim 2, characterized in that the prop (9) in the mechanical triggering connection is permanently urged by a spring (12) into the loaded position.

4. An anti-trespass barrier according to claim 2 or 3, characterized in that the entry monitoring barrier (13) and the associated prop (16) are actuatable by a lever (14).
